# EUROPÄISCHE PATENTSCHRIFT

(11) **EP 3 554 765 B1**
(45) Veröffentlichungstag und Bekanntmachung des Hinweises auf die Patenterteilung: **01.06.2022**
(21) Anmeldenummer: 17808505.6
(22) Anmeldetag: 06.12.2017
(51) Int. Cl.: B25D 11/00

(54) **STEUERUNGSVERFAHREN FÜR EINE SCHLAGENDE HANDWERKZEUGMASCHINE**
CONTROL METHOD FOR AN IMPACT HANDHELD MACHINE TOOL
PROCÉDÉ DE COMMANDE POUR UNE MACHINE-OUTIL MANUELLE DE FRAPPE

(30) Priorität: 14.12.2016 EP 16203920
(43) Veröffentlichungstag der Anmeldung: 23.10.2019
(73) Patentinhaber: Hilti Aktiengesellschaft, 9494 Schaan (LI)
(72) Erfinder: HARTMANN, Markus, 87665 Mauerstetten (DE); MÖSSNANG, Franz, 86391 Stadtbergen (DE); KOCK, Laurent-Sebastian, 85586 Poing (DE); LORENZ, Philipp, 80333 München (DE); PFEIFFER, Eduard, 87642 Halblech (DE)
(74) Vertreter: Hilti Aktiengesellschaft Corporate Intellectual Property
(86) Internationale Anmeldenummer: PCT/EP2017/081634
(87) Internationale Veröffentlichungsnummer: WO 2018/108658

(56) Entgegenhaltungen:
- DE-A1- 19 843 644
- DE-A1-102012 208 870

## Beschreibung

### GEBIET DER ERFINDUNG

Die vorliegende Erfindung betrifft Steuerungsverfahren für eine schlagende Handwerkzeugmaschine, insbesondere einen handgehaltenen pneumatischen Bohrhammer und einen handgehaltenen pneumatischen Elektromeißel.

DE 10 2012 208870 A1 offenbart ein Steuerungsverfahren nach dem Oberbegriff des Anspruchs 1.

Das Schlagwerk eines Bohrhammers erwärmt sich im Betrieb aufgrund von Reibung bewegter Komponenten und thermischen Verlusten in der Luftfeder. Typischerweise ergibt sich eine Betriebstemperatur zwischen 80 °C und 150 °C. Schmierungen, Dichtungen, Abmessungen und Toleranzen des Schlagwerks werden in Hinblick auf die typischen Betriebstemperatur ausgelegt. Allerdings ist zu Beginn der Inbetriebnahme das Schlagwerk kalt, insbesondere in kalten Arbeitsumgebungen unter dem Gefrierpunkt. Die Bedingungen sind für das Schlagwerk nicht optimal und können ein zuverlässiges Starten des Schlagwerks verhindern.

### OFFENBARUNG DER ERFINDUNG

Ein erfindungsgemäßes Steuerungsverfahren für eine schlagende Handwerkzeugmaschine nach Anspruch 1 hat die Schritte: Erfassen eines Schaltzustandes eines Betriebstasters, Erfassen einer Temperatur mit einem Temperatursensor, Aktivieren eines elektro-pneumatischen Schlagwerks ansprechend auf ein Betätigen des Betriebstasters, wobei ein Erreger des elektro-pneumatischen Schlagwerks entlang einer Arbeitsachse mit einer Repetitionsrate R vor- und zurückbewegt wird, wodurch ein über eine pneumatische Kammer an den Erreger angekoppelten Schläger mitbewegt wird. Wenn die Temperatur größer als eine Grenztemperatur ist, wird die Repetitionsrate aus der Ruhe bis zu einem Sollwert kontinuierlich erhöht. Eine Anzahl von Zyklen des Erregers bis zum Erreichen des Sollwerts ist kleiner als 10 Zyklen. Wenn die Temperatur geringer als die Grenztemperatur ist, ist eine Anzahl von Zyklen des Erregers bis zum Erreichen des Sollwerts größer als 200 Zyklen.

In einer bevorzugten Ausgestaltung wird wenn die Temperatur größer als die Grenztemperatur ist, die Repetitionsrate mit einer ersten Beschleunigung kontinuierlich erhöht. Andernfalls wenn die Temperatur geringer als die Grenztemperatur ist, wird in einer ersten Phase ein Zwischenwert angesteuert, wobei zumindest abschnittsweise die Repetitionsrate mit der ersten Beschleunigung erhöht wird, und in einer zweiten Phase die Repetitionsrate mit einer zweiten Beschleunigung bis zu dem Sollwert kontinuierlich erhöht. Die zweite Beschleunigung kann geringer als 1/10 der ersten Beschleunigung sein.

### KURZE BESCHREIBUNG DER FIGUREN

Die nachfolgende Beschreibung erläutert die Erfindung anhand von exemplarischen Ausführungsformen und Figuren. In den Figuren zeigen:
- Fig. 1: einen Bohrhammer
- Fig. 2: ein Steuerungsdiagram
- Fig. 3: eine Repetitionsrate nach dem Einschalten des Bohrhammers
- Fig. 4: eine Repetitionsrate nach dem Einschalten des Bohrhammers
- Fig. 5: ein Steuerungsdiagram
- Fig. 6: eine Repetitionsrate nach dem Einschalten des Bohrhammers
- Fig. 7: eine Repetitionsrate nach dem Einschalten des Bohrhammers

Gleiche oder funktionsgleiche Elemente werden durch gleiche Bezugszeichen in den Figuren indiziert, soweit nicht anders angegeben.

### AUSFÜHRUNGSFORMEN DER ERFINDUNG

Fig. 1 zeigt einen Bohrhammer **1** als Beispiel für eine schlagende handgehaltene Werkzeugmaschine. Der Bohrhammer **1** hat einen Werkzeughalter **2,** in welchen koaxial zu einer Arbeitsachse **3** ein Bohrer, Meißel oder anderes schlagendes Werkzeug **4** eingesetzt und verriegelt werden kann. Der Bohrhammer **1** hat ein pneumatisches Schlagwerk **5,** welches periodisch Schläge in einer Schlagrichtung **6** auf das Werkzeug **4** ausüben kann. Ein Drehantrieb **7** kann den Werkzeughalter **2** kontinuierlich um die Arbeitsachse **3** drehen. Das pneumatische Schlagwerk **5** und der Drehantrieb sind von einem Elektromotor **8** angetrieben, welcher aus einer Batterie **9** oder einer Netzleitung mit elektrischem Strom gespeist wird.

Das Schlagwerk **5** und der Drehantrieb **7** sind in einem Maschinengehäuse **10** angeordnet. Ein Handgriff **11** ist typischerweise an einer dem Werkzeughalter **2** abgewandten Seite des Maschinengehäuses **10** angeordnet. Der Anwender kann den Bohrhammer **1** mittels des Handgriffs **11** im Betrieb halten und führen. Ein zusätzlicher Hilfsgriff kann nahe dem Werkzeughalter **2** befestigt werden. An oder in der Nähe des Handgriffs **11** ist ein Betriebstaster **12** angeordnet, welchen der Anwender vorzugsweise mit der haltenden Hand betätigen kann. Der Elektromotor **8** wird durch Betätigen des Betriebstasters **12** eingeschaltet. Typischerweise dreht sich der Elektromotor **8** solange, wie der Betriebstaster **12** gedrückt gehalten ist.

Das pneumatische Schlagwerk **5** hat längs der Schlagrichtung **6** einen Erreger **13,** einen Schläger **14** und optional einen Döpper **15.** Der Erreger **13** wird mittels des Elektromotors **8** zu einer periodischen Bewegung längs der Arbeitsachse **3** gezwungen. Der Schläger **14** koppelt über eine Luftfeder an die Bewegung des Erregers **13** an. Die Luftfeder ist durch eine zwischen dem Erreger **13** und dem Schläger **14** abgeschlossene pneumatische Kammer 16 gebildet. Der Schläger **14** bewegt sich in die Schlagrichtung **6** bis der Schläger **14** auf den Döpper **15** aufschlägt. Der Döpper **15** liegt in der Schlagrichtung **6** an dem Werkzeug **4** an und überträgt den Schlag auf das Werkzeug **4.**

Das beispielhafte Schlagwerk **5** hat einen kolbenförmigen Erreger **13** und einen kolbenförmigen Schläger **14,** die durch ein Führungsrohr **17** längs der Arbeitsachse **3** geführt sind. Der Erreger **13** und der Schläger **14** liegen mit ihren Mantelflächen an der Innenfläche des Führungsrohrs **17** an. Die pneumatische Kammer **16** ist durch den Erreger **13** und den Schläger **14** längs der Arbeitsachse **3** und durch das Führungsrohr **17** in radialer Richtung abgeschlossen. Dichtungsringe in den Mantelflächen von Erreger **13** und Schläger **14** können den luftdichten Abschluss der pneumatischen Kammer **16** verbessern.

Der Erreger **13** ist über eine Getriebekomponente mit dem Elektromotor **8** verbunden. Die Getriebekomponente überträgt die Drehbewegung des Elektromotors **8** in eine periodische Translationsbewegung längs der Arbeitsachse **3.** Eine beispielhafte Getriebekomponente basiert auf einem Exzenterrad **18,** das mit dem Elektromotor **8** verbunden ist. Ein Pleuel **19** verbindet das Exzenterrad **18** mit dem Erreger **13.** Der Erreger **13** bewegt sich synchron zu dem Elektromotor **8.** Der Elektromotor **8** dreht sich typischerweise ansprechend auf ein Betätigen des Betriebstasters **12** und dreht sich solange, wie der Anwender den Betriebstasters **12** betätigt hält. Die periodische Vor- und Rückbewegung des Erregers **13** beginnt und endet ebenfalls mit dem Betätigen bzw. Lösen des Betriebstasters **12.** Ein weiteres Beispiel für eine solche Getriebekomponente ist ein Taumelantrieb.

Der Erreger **13** bewegt sich mit einer Repetitionsrate **R,** welche proportional zu der Drehzahl des Elektromotors **8** ist. Die Getriebekomponenten zwischen dem Elektromotor **8** und dem Erreger **13** wirken typischerweise in einem festen Verhältnis untersetzend. Die Repetitionsrate **R** liegt im Bereich beispielsweise zwischen 30 Zyklen pro Sekunde (Hz) und 150 Hz. Der Schläger **14** ist im laufenden Betrieb durch die pneumatische Kammer **16** an den Erreger **13** angekoppelt und bewegt sich der gleichen Repetitionsrate wie der Erreger **13.** Die Ankopplung des Schlägers **14** an den Erreger **13** erfolgt ausschließlich über eine Luftfeder. Die Luftfeder basiert auf einem Druckunterschied zwischen dem Druck in der pneumatischen Kammer **16** und dem Druck in der Umgebung. Der zwangsbewegte Erreger **13** erhöht bzw. verringert den Druck in der pneumatischen Kammer **16** mittels seiner periodischen axialen Bewegung. Der Schläger **14** wird durch den Druckunterschied in die Schlagrichtung **6** bzw. entgegen der Schlagrichtung **6** beschleunigt.

Der Bohrhammer **1** hat eine Gerätesteuerung **20,** welche die Repetitionsrate **R** des Erregers **13** vorgibt. Die Gerätesteuerung **20** steuert den Elektromotor **8** an. Beispielsweise enthält der Elektromotor **8** eine Drehzahlregelung, der ein Sollwert für die Drehzahl durch die Gerätesteuerung **20** vorgegeben wird. Eine Drehzahlregelung kann ebenso in der Gerätesteuerung **20** basierend auf einem Drehzahlsensor an der Motorwelle und einer negativen Rückkopplungsschleife realisiert sein. Alternativ kann die Gerätesteuerung **20** eine Leistungsaufnahme des Schlagwerks **5** oder eine Leistungsaufnahme des Elektromotors **8** limitieren, um die Repetitionsrate vorzugeben.

Die Gerätesteuerung **20** erfasst die Stellung des Betriebstasters **12.** Der Betriebstaster **12** hat eine Aus-Stellung, auf welche ansprechend die Gerätesteuerung **20** eine Repetitionsrate von Null vorgibt, d.h. das Schlagwerk 5 abschaltet. Der Betriebstaster **12** hat eine Ein-Stellung, auf welche ansprechend die Gerätesteuerung **20** das Schlagwerk **5** aktiviert. Der Elektromotor **8** wird bis zu einem Nennwert beschleunigt, um eine vorgegebene Soll-Repetitionsrate **21** des Erregers **13** zu erhalten. Vorzugsweise kehrt der Betriebstaster **12** selbsttätig von der Ein-Stellung in die Aus-Stellung zurück, wenn auf der Betriebstaster **12** nicht betätigt gehalten wird.

Das Erhöhen der Repetitionsrate **R** beim Wechsel des Betriebstasters **12** von der Aus-Stellung in die Ein-Stellung erfolgt in Abhängigkeit einer Temperatur **T** des Bohrhammers **1.** Ein Temperatursensor **22** in dem Maschinengehäuse **10** misst die aktuelle Betriebstemperatur **T.** Der Temperatursensor **22** kann an dem Schlagwerk **5** oder zusammen mit anderer Elektronik der Gerätesteuerung **20** auf einer Leiterplatte angeordnet sein.

Fig. 2 zeigt ein beispielhaftes Steuerungsschema der Gerätesteuerung **20.** Fig. 3 zeigt das Verhalten der Repetitionsrate **R** für unterschiedliche Temperaturen. Die Repetitionsrate ist in über die Ordinate aufgetragen; die Zeit ist über die Abszisse aufgetragen. Der Anwender drückt den Betriebstaster **12.** Der Betriebstaster **12** wechselt von der Aus-Stellung in die oder eine der Ein-Stellungen. Die Gerätesteuerung 20 erfasst die gedrückte Stellung zu dem Zeitpunkt t2 (S1). Das Schlagwerk 5 wird nun aktiviert.

Die Gerätesteuerung 20 erfasst die Temperatur T von dem Temperatursensor 22 und vergleicht die Temperatur T mit einer Grenztemperatur Tc (S2). Die Grenztemperatur Tc liegt z.B. unterhalb von 10°C, z.B. bei 10°C, 5°C, 0°C, -5°C, -10°C. Die Grenztemperatur Tc kann unter Anderem in Abhängigkeit von dem verwendeten Schmieröl in dem Schlagwerk 5 eingestellt sein.

Angenommen die Temperatur T ist oberhalb der Grenztemperatur Tc. Der Erreger 13 beginnt sich vor- und zurückzubewegen. Der Erreger 13 wird mittelbar beschleunigt (S3), in dem Beispiel durch den Elektromotor 8. Die Repetitionsrate R steigt bis zu der Soll-Repetitionsrate 21 an. Mit Erreichen der Soll-Repetitionsrate 21 ist der Bohrhammer 1 vollständig betriebsbereit und der Einschaltvorgang abgeschlossen. Die Soll-Repetitionsrate R ist für ein Schlagwerk 5 vorgegeben und typischerweise ist die Effizienz oder die Schlagleistung des Schlagwerks 5 bei der Repetitionsrate R am höchsten. Typische Soll-Repetitionsraten von handgeführten Bohrhämmern liegen im Bereich zwischen 30 Zyklen pro Sekunde (Hz) für größere Schlagwerke und 150 Hz für kleinere Schlagwerke. Das weitere Verhalten des Bohrhammers 1 hängt von der Anwendung und der Verwendung durch den Anwender ab (S5). Der Verlauf der Repetitionsrate R ist in Fig. 3 gestrichelt dargestellt.

Die Soll-Repetitionsrate R wird vorzugsweise möglichst rasch erreicht. Eine Leistungsaufnahme P des Schlagwerks 5, in diesem Beispiel die Leistungsaufnahme des antreibenden Elektromotors 8, ist vorzugsweise nicht durch eine Steuerung oder Regelung limitiert. Der Erreger 13 und der Elektromotor 8 beschleunigen mit den maximalen Kennwerten Pmax des Bohrhammers 1. Die Soll-Repetitionsrate R wird beispielsweise in einer Dauer t1 von vorzugsweise weniger als 1 s, z.B. weniger als 0,5 s, weniger als 0,2 s erreicht. Das Schlagwerk 5 ist in weniger als 10 Zyklen vollständig einsatzbereit.

Angenommen die Temperatur T liegt unterhalb der Grenztemperatur Tc. Der Einschaltvorgang unterteilt sich nun in zwei Phasen. Während der ersten Phase wird der Erreger 13 auf eine Repetitionsrate mit einem temperaturabhängigen Zwischenwert RTc beschleunigt. Der Zwischenwert RTc liegt oberhalb von 20 %, z.B. oberhalb von 40 %, 60 %, unterhalb von 80 %, z.B. unterhalb von 70 % der Soll-Repetitionsrate 21. Der Zwischenwert RTc kann mit annehmender Temperatur T sinken. Beispielsweise ist der Zwischenwert RTc2 für -10 °C geringer als der Zwischenwert RT1c zu -5°C Die Zwischenwerte RTc sind größer als die minimale Repetitionsrate, ab welcher, zumindest bei Raumtemperatur (20 °C), der Schläger **14** der Bewegung des Erregers **13** folgen kann. Der Schläger **14** beginnt bereits der Bewegung des Erregers **13** zu folgen. Bedingt durch die geringe Repetitionsrate **R** ist die Auslenkung des Schlägers **14** noch gering und entsprechend ist die Schlagenergie gering. Die Zwischenwert **RTc** wird vorzugsweise möglichst rasch erreicht. Eine Leistungsaufnahme **P** des Schlagwerks **5,** in diesem Beispiel die Leistungsaufnahme des antreibenden Elektromotors **8,** ist vorzugsweise nicht durch eine Steuerung oder Regelung limitiert. Der Erreger **13** und der Elektromotor **8** beschleunigen mit den maximalen Kennwerten **Pmax** des Bohrhammers **1 (S6).** Der Zwischenwert **RTc** wird beispielsweise in einer Dauer von vorzugsweise weniger als 1 s, z.B. weniger als 0,5 s, weniger als 0,2 s erreicht.

Nach Erreichen des Zwischenwerts **RTc (S7)** beginnt die zweite Phase. Während der zweiten Phase wird die Leistungsaufnahme **P** des Schlagwerks **5** auf einen niedrigeren Wert **PTc** reduziert **(S8).** Die Beschleunigung des Erregers **13** ist in der zweiten Phase deutlich geringer als in der ersten Phase. Die Beschleunigung kann um mehr als einen Faktor zehn geringer sein. Der Erreger **13** kann mehr als 5 s, z.B. mehr als 10 s benötigen, bis die Soll-Repetitionsrate **21** erreicht ist. Erfindungsgemäβ erreicht der Erreger **13** erst nach 200 Zyklen, z.B. nach 500 Zyklen, die Soll-Repetitionsrate **21.** Der Anwender nimmt die Änderung des Einschaltvorgangs deutlich wahr. Der Verlauf der Repetitionsrate **R** ist in Fig. 3 durchgezogen für zwei verschiedene Temperaturen dargestellt.

Mit Erreichen der Soll-Repetitionsrate **R (S9)** ist der Einschaltvorgang beendet und der Betrieb **(S5)** beginnt.

Eine Variation des Einschaltvorgangs ist in Fig. 4 gezeigt. Der Ablauf ist im Wesentlichen wie zu Fig. 2 beschrieben. Der Bohrhammer **1** hat einen Vibrationssensor **23.** Während der langsamen Beschleunigung, d.h. mit der limitierten Leistungsaufnahme **PTc,** prüft die Gerätesteuerung **20,** ob die Vibrationswerte einen Vibrationsgrenzwert überschreiten. Sofern die Vibrationswerte den Vibrationsgrenzwert nicht überschreiten, unterscheidet sich das Steuerungsverfahren nicht von Fig. 2. Sofern der Vibrationsgrenzwert überschritten wird, z.B. zum Zeitpunkt **t3,** wird die Beschleunigung des Erregers **13** erhöht. Der Erreger **13** kann mit der maximalen Beschleunigung, d.h. unlimitierter Leistungsaufnahme **Pmax,** bis zu der Soll-Repetitionsrate **21** beschleunigt werden. Der Einschaltvorgang kann hierdurch verkürzt werden.

Fig. 5 zeigt ein beispielhaftes Steuerungsschema der Gerätesteuerung **20.** Fig. 6 zeigt das Verhalten der Repetitionsrate **R** für unterschiedliche Temperaturen. Die Repetitionsrate ist in über die Ordinate aufgetragen; die Zeit ist über die Abszisse aufgetragen. Der Anwender drückt den Betriebstaster **12.** Der Betriebstaster **12** wechselt von der Aus-Stellung in die oder eine der Ein-Stellungen. Die Gerätesteuerung **20** erfasst die gedrückte Stellung zu dem Zeitpunkt **t2 (S1).** Das Schlagwerk **5** wird nun aktiviert.

Die Gerätesteuerung **20** erfasst die Temperatur **T** von dem Temperatursensor **22** und vergleicht die Temperatur **T** mit einer Grenztemperatur **Tc (S2).** Die Grenztemperatur **Tc** liegt z.B. unterhalb von 10°C, z.B. bei 10°C, 5°C, 0°C, -5°C, -10°C. Die Grenztemperatur **Tc** kann unter Anderem in Abhängigkeit von dem verwendeten Schmieröl in dem Schlagwerk **5** eingestellt sein.

Angenommen die Temperatur **T** ist oberhalb der Grenztemperatur **Tc.** Das Verhalten ist gleich zu den vorhergehend beschriebenen Verfahren. Der Erreger **13** wird so schnell als möglich auf die Soll-Repetitionsrate **R** beschleunigt **(S3),** Mit Erreichen der Soll-Repetitionsrate **21 (S4)** ist der Bohrhammer **1** vollständig betriebsbereit und der Einschaltvorgang abgeschlossen. Das weitere Verhalten des Bohrhammers **1** hängt von der Anwendung und der Verwendung durch den Anwender ab **(S5).** Der Verlauf der Repetitionsrate **R** ist in Fig. 6 gestrichelt dargestellt.

Angenommen die Temperatur **T** liegt unterhalb der Grenztemperatur **Tc.** Der Einschaltvorgang unterteilt sich zwei Phasen.

Während der ersten Phase wird der Erreger **13** maximal beschleunigt **(S10).** Die Leistungsaufnahme **P** des Schlagwerks **5** ist nicht limitiert. Der Erreger **13** wird bis zum Erreichen eines Vorgabewert **Ro** beschleunigt. Der Vorgabewert **Ro** liegt im Bereich zwischen 80 % und 150 % der Soll-Repetitionsrate **21.** Der Vorgabewert **Ro** ist temperaturunabhängig. Aufgrund der maximalen Beschleunigung wird der Vorgabewert **Ro** wird beispielsweise in einer Dauer von vorzugsweise weniger als 1 s, z.B. weniger als 0,5 s, weniger als 0,2 s erreicht. Obwohl der Erreger **13** bewegt wird, ist keine Bewegung des Schlägers **14** zu erwarten. Anschließend wird der Erreger **13** für eine vorgegebene Haltezeit mit dem Vorgabewert **Ro** bewegt **(S12).** Beispielsweise bis der Zeitpunkt **tw** nach dem Einschalten vergangen ist. Die Haltezeit kann zwischen 2 s und 20 s betragen. Die Haltezeit ist vorzugsweise temperaturabhängig. Die Haltezeit sinkt mit steigender Temperatur **T.** Fig. 6 zeigt das Verhalten für eine Temperatur bei -5°C (gepunktet) und bei -10°C (durchgezogen).

Im Anschluss an die Haltezeit wird die Repetitionsrate **R** reduziert. Die Repetitionsrate **R** wird bis auf den temperaturabhängigen Zwischenwert **RTc** reduziert. Beispielsweise kann die Leistungsaufnahme **P** auf Null gesetzt werden **(S13),** wodurch das Schlagwerk **5** ausläuft und rasch langsamer wird. Alternativ kann die Leistungsaufnahme **P** soweit verringert werden, dass die Leistungsaufnahme Reibungsverluste und thermische Verluste nicht mehr kompensiert. Ferner kann das Schlagwerk **5** auch aktiv gebremst werden. Das Reduzieren der Repetitionsrate **R** wird beendet, wenn der Zwischenwert **RTc** erreicht ist. Der Zwischenwert **RTc** kann in gleicher Weise wie in den vorhergehenden Beispielen ausgewählt werden.

An die erste Phase schließt sich die zweite Phase an, welche gleich wie in den vorhergehenden Beispielen verläuft. Beispielsweise wird die Leistungsaufnahme **P** auf einen temperaturabhängigen Wert **PTc** erhöht **(S8).** Der Erreger **13** wird kontinuierlich beschleunigt, bis die Soll-Repetitionsrate **21** erreicht ist **(S9).** Danach ist der Einschaltvorgang beendet.

Der Bohrhammer **1** kann einen Vibrationssensor **23** aufweisen. Die Gerätesteuerung **20** prüft in einer Variante des Verfahrens von Fig. 5 während des Reduzierens der Repetitionsrate **R (S13/S14),** ob Vibrationen einen Vibrationsgrenzwert überschreiten. Sofern der Vibrationsgrenzwert nicht überschritten wird, läuft das Verfahren wie in Fig. 5 dargestellt. Fig. 7 illustriert dieses Verhalten in der durchgezogenen Linie. Sofern der Vibrationsgrenzwert überschritten wird, wird das Reduzieren der Repetitionsrate **R** vorzeitig beendet bevor der temperaturabhängige Zwischenwert **RTc** erreicht wird. Der Erreger **13** wird sofort gemäß der zweiten Phase, d.h. Schritten **S8** und **S9** auf die Soll-Repetitionsrate **21** beschleunigt.

## Patentansprüche

1. Steuerungsverfahren für eine schlagende Handwerkzeugmaschine (1) mit den Schritten
Erfassen eines Schaltzustandes eines Betriebstasters (12),
Erfassen einer Temperatur (T) mit einem Temperatursensor (22),
Aktivieren eines elektro-pneumatischen Schlagwerks (5) ansprechend auf ein Betätigen des Betriebstasters (12), wobei ein Erreger (13) des elektro-pneumatischen Schlagwerks (5) entlang einer Arbeitsachse (3) mit einer Repetitionsrate (R) vor- und zurückbewegt wird, wodurch ein über eine pneumatische Kammer (16) an den Erreger (13) angekoppelten Schläger (14) mitbewegt wird,
**dadurch gekennzeichnet, dass** wenn die Temperatur (T) größer als eine Grenztemperatur (Tc) ist, die Repetitionsrate (R) aus der Ruhe bis zu einem Sollwert (21) kontinuierlich erhöht wird, und eine Anzahl von Zyklen des Erregers (13) bis zum Erreichen des Sollwerts (21) kleiner als 10 Zyklen ist, und dass
wenn die Temperatur (T) geringer als die Grenztemperatur (Tc) ist, eine Anzahl von Zyklen des Erregers (13) aus der Ruhe bis zum Erreichen des Sollwerts (21) größer als 200 Zyklen ist.

2. Steuerungsverfahren nach Anspruch 1, **dadurch kennzeichnet, dass** wenn die Temperatur (T) größer als die Grenztemperatur (Tc) ist, die Repetitionsrate (R) mit einer ersten Beschleunigung kontinuierlich erhöht wird, und wenn die Temperatur (T) geringer als die Grenztemperatur (Tc) ist, in einer ersten Phase ein Zwischenwert (RTc) angesteuert wird, wobei zumindest abschnittsweise die Repetitionsrate (R) mit der ersten Beschleunigung erhöht wird, und in einer zweiten Phase die Repetitionsrate (R) mit einer zweiten Beschleunigung bis zu dem Sollwert (21) kontinuierlich erhöht wird.

3. Steuerungsverfahren nach Anspruch 2, **dadurch gekennzeichnet, dass** die zweite Beschleunigung geringer als 1/10 der ersten Beschleunigung ist.

4. Steuerungsverfahren nach Anspruch 2 oder 3, **dadurch gekennzeichnet, dass** in der ersten Phase die Repetitionsrate (R) aus der Ruhe mit der ersten Beschleunigung bis zu dem Zwischenwert (RTc) kontinuierlich erhöht wird und anschließend in der zweiten Phase die Repetitionsrate (R) mit der zweiten Beschleunigung bis zu dem Sollwert (21) kontinuierlich erhöht wird.

5. Steuerungsverfahren nach Anspruch 1 oder 3, **dadurch gekennzeichnet, dass** in der ersten Phase die Repetitionsrate (R) aus der Ruhe mit der ersten Beschleunigung bis zu einem Vorgabewert (Ro) erhöht wird und die Repetitionsrate (R) ausgehend von dem Vorgabewert (Ro) zu dem Zwischenwert (RTc) abgesenkt wird, und anschließend in der zweiten Phase die Repetitionsrate (R) mit der zweiten Beschleunigung bis zu dem Sollwert (21) kontinuierlich erhöht wird.

6. Steuerungsverfahren nach Anspruch 5, **dadurch kennzeichnet, dass**, der Vorgabewert (Ro) zwischen 80% und 150% des Sollwerts (21) beträgt.

7. Steuerungsverfahren nach einem der vorhergehenden Ansprüche 2 bis 6, **dadurch kennzeichnet, dass** der Zwischenwert (RTc) in Abhängigkeit der Temperatur (T) eingestellt wird.

8. Steuerungsverfahren nach einem der vorhergehenden Ansprüche 2 bis 7, **dadurch kennzeichnet, dass** für die erste Beschleunigung das Schlagwerk (5) mit einer maximalen Leistungsaufnahme (Pmax) beschleunigt wird.

9. Steuerungsverfahren nach einem der vorhergehenden Ansprüche 2 bis 8, **dadurch gekennzeichnet, dass** der temperaturabhängige Zwischenwert (RTc) zwischen 20 % und 80 % des Sollwerts (21) beträgt.

10. Steuerungsverfahren nach einem der vorhergehenden Ansprüche 2 bis 9, **dadurch gekennzeichnet, dass** der Sollwert (21) zwischen 30 Zyklen pro Sekunde und 150 Zyklen pro Sekunde beträgt.

## Claims

1. Control method for an impact hand-held power tool (1), having the steps of
sensing a switched state of an operating switch (12),
sensing a temperature (T) with a temperature sensor (22),
activating an electro-pneumatic impact mechanism (5) that responds to actuation of the operating switch (12), wherein an exciter (13) of the electro-pneumatic impact mechanism (5) is moved back and forth along a working axis (3) with a repetition rate (R), with the result that a striker (14) coupled to the exciter (13) via a pneumatic chamber (16) is entrained,
**characterized in that**,
when the temperature (T) is higher than a limit temperature (Tc), the repetition rate (R) is increased continuously from rest up to a setpoint value (21) and a number of cycles of the exciter (13) until the setpoint value (21) is reached is fewer than 10 cycles, and **in that**, when the temperature (T) is lower than the limit temperature (Tc), a number of cycles of the exciter (13) from rest until the setpoint value (21) is reached is more than 200 cycles.

2. Control method according to Claim 1, **characterized in that**, when the temperature (T) is higher than the limit temperature (Tc), the repetition rate (R) is increased continuously with a first acceleration, and when the temperature (T) is lower than the limit temperature (Tc), in a first phase an intermediate value (RTc) is headed for, wherein the repetition rate (R) is increased at least progressively with the first acceleration, and in a second phase, the repetition rate (R) is increased continuously with a second acceleration up to the setpoint value (21).

3. Control method according to Claim 2, **characterized in that** the second acceleration is less than 1/10 of the first acceleration.

4. Control method according to Claim 2 or 3, **characterized in that**, in the first phase, the repetition rate (R) is increased continuously from rest, with the first acceleration, up to the intermediate value (RTc), and subsequently, in the second phase, the repetition rate (R) is increased continuously with the second acceleration up to the setpoint value (21).

5. Control method according to Claim 1 or 3, **characterized in that**, in the first phase, the repetition rate (R) is increased from rest with the first acceleration up to a preset value (Ro) and the repetition rate (R) is lowered, starting from the preset value (Ro), to the intermediate value (RTc), and subsequently, in the second phase, the repetition rate (R) is increased continuously with the second acceleration up to the setpoint value (21).

6. Control method according to Claim 5, **characterized in that** the preset value (Ro) is between 80% and 150% of the setpoint value (21).

7. Control method according to one of the preceding Claims 2 to 6, **characterized in that** the intermediate value (RTc) is set depending on the temperature (T).

8. Control method according to one of the preceding Claims 2 to 7, **characterized in that**, for the first acceleration, the impact mechanism (5) is accelerated with a maximum power consumption (Pmax).

9. Control method according to one of the preceding Claims 2 to 8, **characterized in that** the temperature-dependent intermediate value (RTc) is between 20% and 80% of the setpoint value (21).

10. Control method according to one of the preceding Claims 2 to 9, **characterized in that** the setpoint value (21) is between 30 cycles per second and 150 cycles per second.

## Revendications

1. Procédé de commande d'une machine-outil à main à percussion (1), ledit procédé comprenant les étapes suivantes
détecter un état de commutation d'un bouton de commande (12),
détecter une température (T) à l'aide d'un capteur de température (22),
activer un mécanisme de percussion électropneumatique (5) en réponse à l'actionnement du bouton de commande (12), un excitateur (13) du mécanisme de percussion électropneumatique (5) étant déplacé suivant un mouvement alternatif le long d'un axe de travail (3) à une fréquence de répétition (R), ce qui déplace conjointement un percuteur (14) accouplé à l'excitateur (13) par le biais d'une chambre pneumatique (16),
**caractérisé en ce que**
si la température (T) est supérieure à une température limite (Tc), la fréquence de répétition (R) est augmentée de manière continue depuis le repos jusqu'à une valeur cible (21) et le nombre de cycles de l'excitateur (13), jusqu'à ce que la valeur cible (21) soit atteinte, est inférieur à 10 cycles, et **en ce que**
si la température (T) est inférieure à la température limite (Tc), le nombre de cycles de l'excitateur (13) depuis le repos jusqu'à ce que la valeur cible (21) soit atteinte, est supérieur à 200 cycles.

2. Procédé de commande selon la revendication 1, **caractérisé en ce que**, lorsque la température (T) est supérieure à la température limite (Tc), la fréquence de répétition (R) est augmentée de manière continue avec une première accélération et, lorsque la température (T) est inférieure à la température limite (Tc), une valeur intermédiaire (RTc) est commandée dans une première phase, la fréquence de répétition (R) étant augmentée au moins par portions avec la première accélération, et dans une deuxième phase la fréquence de répétition (R) est augmentée de manière continue jusqu'à la valeur cible (21) avec une deuxième accélération.

3. Procédé de commande selon la revendication 2, **caractérisé en ce que** la deuxième accélération est inférieure à 1/10 de la première accélération.

4. Procédé de commande selon la revendication 2 ou 3, **caractérisé en ce que** dans la première phase la fréquence de répétition (R) est augmentée de manière continue depuis le repos jusqu'à la valeur intermédiaire (RTc) avec la première accélération puis dans la deuxième phase la fréquence de répétition (R) est augmentée de manière continue jusqu'à la valeur cible (21) avec la deuxième accélération.

5. Procédé de commande selon la revendication 1 ou 3, **caractérisé en ce que** dans la première phase la fréquence de répétition (R) est augmentée depuis le repos jusqu'à une valeur par défaut (Ro) avec la première accélération et la fréquence de répétition (R) est abaissée depuis la valeur par défaut (Ro) jusqu'à la valeur intermédiaire (RTc), puis dans la deuxième phase la fréquence de répétition (R) est augmentée de manière continue jusqu'à la valeur cible (21) avec la deuxième accélération.

6. Procédé de commande selon la revendication 5, **caractérisé en ce que** la valeur par défaut (Ro) est comprise entre 80 % et 150 % de la valeur cible (21).

7. Procédé de commande selon l'une des revendications précédentes 2 à 6, **caractérisé en ce que** la valeur intermédiaire (RTc) est réglée en fonction de la température (T).

8. Procédé de commande selon l'une des revendications précédentes 2 à 7, **caractérisé en ce que** pour la première accélération le mécanisme de percussion (5) est accéléré avec une puissance consommée maximale (Pmax).

9. Procédé de commande selon l'une des revendications précédentes 2 à 8, **caractérisé en ce que** la valeur intermédiaire dépendant de la température (RTc) est comprise entre 20 % et 80 % de la valeur cible (21).

10. Procédé de commande selon l'une des revendications précédentes 2 à 9, **caractérisé en ce que** la valeur cible (21) est comprise entre 30 cycles par seconde et 150 cycles par seconde.
